# FASCICULE DE BREVET EUROPEEN

(11) **EP 3 304 215 B1**
(45) Date de publication et mention de la délivrance du brevet: **06.03.2019**
(21) Numéro de dépôt: 16725412.7
(22) Date de dépôt: 13.05.2016
(51) Int. Cl.: G04B 17/06, G04B 18/02

(54) **RÉSONATEUR À RÉGLAGE FIN PAR RAQUETTERIE**
RESONATOR MIT FEINEINSTELLUNG DURCH RÜCKERVORRICHTUNG
RESONATOR WITH FINE TUNING THROUGH INDEX-ASSEMBLY

(30) Priorité: 03.06.2015 EP 15170557
(43) Date de publication de la demande: 11.04.2018
(73) Titulaire: ETA SA Manufacture Horlogère Suisse, 2540 Grenchen (CH)
(72) Inventeur: HELFER, Jean-Luc, 2525 Le Landeron (CH); STRANCZL, Marc, 1260 Nyon (CH); JEANNERET, Laurent, 25130 Villers le Lac (FR); BERDAT, Xavier, 2800 Delémont (CH)
(74) Mandataire: ICB SA
(86) Numéro de dépôt international: PCT/EP2016/060814
(87) Numéro de publication internationale: WO 2016/192957

(56) Documents cités:
- EP-A1- 1 431 844
- EP-A1- 1 445 670
- EP-A1- 1 473 604
- EP-A1- 2 233 989
- EP-A2- 2 299 336
- CH-A- 327 796
- US-A- 209 642

## Description

### Domaine de l'invention

L'invention se rapporte à un résonateur à réglage fin par raquetterie et plus particulièrement à un résonateur dont la fréquence peut être réglée avec une variation plus faible pour un même déplacement de la raquetterie.

### Arrière-plan de l'invention

Le réglage de la fréquence d'un résonateur balancier - spiral peut être effectué par modification de l'inertie du balancier ou du couple élastique du spiral.

Il est connu d'utiliser une raquetterie pour modifier le couple élastique du spiral. Une raquetterie comporte généralement deux butées destinées à former le point de comptage, c'est-à-dire définir la longueur de la lame du spiral, dite longueur active, qui travaillera en contraction et en expansion pour fournir le couple élastique du résonateur.

Toutefois, le réglage par une raquetterie est très sensible, c'est-à-dire qu'un faible déplacement des butées engendre une grande variation de fréquence, et oblige à développer des systèmes de vis micrométrique destinés à rendre plus précis le réglage.

### Résumé de l'invention

Le but de la présente invention est de pallier tout ou partie les inconvénients cités précédemment en proposant un résonateur avec un système de réglage de la fréquence permettant un réglage plus fin de la fréquence à l'aide d'une raquetterie facilitant le travail final de réglage à la fabrication et le réglage en après-vente.

A cet effet, l'invention se rapporte à un résonateur du type inertie-élasticité comportant un spiral couplé à un volant d'inertie et un système de réglage de la fréquence du résonateur comportant une raquetterie comprenant deux butées agencées pour coopérer avec une spire du spiral afin de sélectivement choisir la longueur active du spiral caractérisé en ce que la partie de la spire du spiral coopérant avec la raquetterie comporte au moins une zone de section plus grande que les autres spires du spiral afin d'obtenir un impact moindre de la raquetterie sur la fréquence du résonateur que sur la section non-épaissie du reste du spiral.

Avantageusement selon l'invention, on comprend donc qu'une surépaisseur de matière sur la spire du spiral qui coopère avec la raquetterie suffit à rendre plus fin le réglage de la marche du résonateur. En effet, il a été trouvé qu'une zone de plus grande section amène une rigidification apte, en coopération avec une raquetterie, à diminuer l'influence de cette zone sur le couple élastique du spiral par rapport à l'influence sur le reste du spiral non épaissi. On comprend donc que le déplacement de la raquetterie le long de la section épaissie aura un impact moindre sur la fréquence du résonateur que sur la section non-épaissie du reste du spiral ce qui permet, avantageusement, d'obtenir une même variation de marche avec un déplacement plus grand de la raquetterie.

Conformément à d'autres variantes avantageuses de l'invention :
- la partie de la spire du spiral coopérant avec la raquetterie comporte au moins deux zones de sections différentes et plus grandes que les autres spires du spiral afin de régler plus finement, selon au moins deux rapports distincts, la fréquence du résonateur ;
- ladite au moins une zone comporte une section comprise entre 1,5 et 5 fois plus grande que les autres spires du spiral ;
- les deux butées sont sélectivement positionnées de part et d'autre de l'épaisseur du spiral et déplaçables selon la même direction que la partie de la spire du spiral coopérant avec la raquetterie ;
- selon une alternative, les deux butées sont déplaçables à rotation par rapport à un axe ;
- l'axe de rotation des butées est centré sur le centre du cercle inscrit à l'ouverture d'une virole du spiral ;
- selon une autre alternative, les deux butées sont déplaçables à translation par rapport à une droite ;
- la droite de translation des butées passe par le centre du cercle inscrit à l'ouverture d'une virole du spiral ;
- les deux butées sont formées par une clé de raquetterie ou par deux goupilles de raquetterie ;
- la raquetterie et la partie de la spire du spiral coopérant avec la raquetterie sont agencés pour offrir un réglage d'une seconde par jour au résonateur pour un déplacement de la raquetterie compris entre 10 et 50 micromètres le long de la partie de la spire du spiral coopérant avec la raquetterie.

De plus, l'invention se rapporte à une pièce d'horlogerie comprenant un pont et une platine caractérisée en ce qu'elle comporte en outre un résonateur selon l'une des variantes précédentes, la raquetterie étant montée sur le pont et le résonateur étant monté pivotant, à l'aide d'un arbre, entre le pont et la platine.

Un résonateur comportant un spiral comprenant une zone de section plus grande que les autres spires du spiral est connu du document EP-A-1473604.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'une partie d'un exemple de spiral selon l'invention ;
- la figure 2 est une représentation d'une partie d'un exemple de raquetterie selon l'invention ;
- la figure 3 est une vue de dessus d'un spiral selon un premier mode de réalisation de l'invention ;
- la figure 4 est une vue de dessus d'un spiral selon un deuxième mode de réalisation de l'invention ;
- les figures 5 à 7 sont des représentations partielles vues de dessus d'alternatives de résonateurs selon l'invention.

### Description détaillée des modes de réalisation préférés

Le réglage par une raquetterie est très sensible, c'est-à-dire qu'un faible déplacement des butées engendre une grande variation de fréquence, et oblige à développer des systèmes de vis micrométrique destinés à rendre plus précis le réglage. A titre d'information, une variation d'une seconde par jour est généralement obtenue pour un déplacement d'environ 2 à 3 micromètres des butées de la raquetterie le long de la spire externe ce qui correspond à une rotation de raquette d'environ 0,05°.

La présente invention se propose de redonner de l'intérêt à un réglage par raquetterie en proposant un réglage d'une seconde par jour au résonateur pour un déplacement de la raquetterie plus grand comme, par exemple, compris entre 10 et 50 micromètres, le long de la partie de la spire du spiral coopérant avec la raquetterie.

On comprend même, avantageusement selon l'invention, qu'il peut être imaginé un réglage universel pour les calibres d'un même groupe industriel ou d'une même marque horlogère consistant à développer un déplacement identique de la raquette pour chaque calibre permettant la variation d'une seconde par jour du résonateur. En effet, un tel réglage universel simplifierait le travail final de réglage à la fabrication et le réglage en après-vente.

Ainsi, l'invention se rapporte à un résonateur du type inertie-élasticité comportant un spiral couplé à un volant d'inertie comme, par exemple, un résonateur balancier - spiral. Un spiral 1, comme visible partiellement à la figure 1, comporte une virole 3 formant une ouverture 5 destinée à recevoir un arbre de balancier. La virole 3 est venue de forme avec une lame 7 enroulée sur elle-même selon plusieurs spires. Dans l'exemple de la figure 1, on peut voir que la lame 7 comporte une épaisseur E, une hauteur H et une longueur L.

De plus, le résonateur comporte un système de réglage de la fréquence comprenant une raquetterie agencée pour coopérer avec une spire du spiral afin de sélectivement choisir la longueur active du spiral. La spire est préférentiellement la spire externe du spiral pour des raisons évidentes d'accessibilité. Toutefois, il est également possible d'utiliser, en alternative équivalente, la pénultième spire, c'est-à-dire la spire précédant la spire externe.

Avantageusement selon l'invention, la partie de la spire du spiral coopérant avec la raquetterie comporte au moins une zone de section plus grande que les autres spires du spiral afin de régler plus finement la fréquence du résonateur. Par conséquent, comme expliqué ci-dessus, chaque zone de section plus grande que les autres spires du spiral peuvent comporter une variation d'épaisseur E et/ou une variation de hauteur H pour modifier sa section.

En effet, il a été trouvé qu'une zone de plus grande section amène une rigidification apte, en coopération avec une raquetterie, à diminuer l'influence de cette zone sur le couple élastique du spiral par rapport à l'influence sur le reste du spiral non épaissi. On comprend donc que le déplacement de la raquetterie le long de la section épaissie aura un impact moindre sur la fréquence du résonateur que sur la section non-épaissie du reste du spiral ce qui permet, avantageusement, d'obtenir une même variation de fréquence avec un déplacement plus grand de la raquetterie.

Un premier mode de réalisation de l'invention est illustré aux figures 2 et 3. A la figure 2, on peut voir un résonateur 11 du type inertie-élasticité comportant un spiral 21 couplé à un volant d'inertie 13 sur un arbre 15. A l'aide de l'arbre 15, le résonateur 11 est ainsi monté pivotant entre un pont 14 et une platine 16 via, par exemple, des paliers 12. De manière habituelle, le spiral 21 est ainsi monté entre l'arbre 15 par sa virole 23 et le pont 14 par le piton 29 attaché à l'extrémité de sa spire externe 26.

La raquetterie 31 est également montée sur le pont 14 et comporte deux butées 33, 35. La raquetterie 31 est agencée pour coopérer, préférentiellement, avec une partie 24 de la spire externe 26 du spiral 21 qui comporte au moins une zone de section plus grande que les autres spires du spiral afin de régler plus finement la fréquence du résonateur 11. Toutefois, il est également possible d'utiliser, en alternative équivalente, une partie épaissie sur la pénultième spire, c'est-à-dire la spire précédant la spire externe 26.

Dans l'exemple de la figure 2, on peut voir que les butées 33, 35 sont formées par une clé 34 monté sur la raquette 32. Alternativement, la clé 34 peut être remplacée par deux goupilles pour former les butées 33, 35.

Préférentiellement, l'épaississement de section est réalisé uniquement par une augmentation d'épaisseur de la zone 24 comme illustré aux figures 2 et 3. On comprend donc que le spiral 21 comporte la majorité de sa lame 27 avec une épaisseur E₁ comprise entre 20 et 50 micromètres et une zone 24 sur sa spire externe 26 avec une épaisseur E₂ plus grande que l'épaisseur E₁. Ainsi, suivant l'écartement des butées 33, 35 et l'échelle de réglage par la raquetterie souhaitée, la surépaisseur E₂ de la zone 24 est comprise entre 50% et 200% par rapport à celle E₁ du reste du spiral, c'est-à-dire comprise entre 1,5 et 3 fois l'épaisseur E₁. Dans l'exemple illustré à la figure 3, l'épaisseur E₂ est deux fois plus grande que celle du reste du spiral 21.

Avantageusement selon l'invention, un tel spiral 21 peut être obtenu pour des méthodes de fabrication additives ou destructives. Ainsi, parmi des exemples non limitatifs de fabrication additive ou destructive, on peut citer les procédés LIGA, les impressions en trois dimensions, les méthodes mêlant une photolithographie d'un masque et un gravage sec ou humide suivant les motifs dudit masque, les méthodes mêlant une coulée d'alliage et un laminage de fil selon au moins deux sections consécutives distinctes ou encore le gravage laser.

On comprend à ce titre que le spiral peut être fabriqué à base de nombreux matériaux. A titre d'exemples nullement limitatifs, le spiral peut ainsi être fabriqué à base de silicium, de céramique ou de métal. Quand le spiral est à base de silicium, il peut comporter, par exemple, du silicium monocristallin, du silicium monocristallin dopé, du silicium polycristallin, du silicium polycristallin dopé, du silicium poreux, de l'oxyde de silicium, du quartz, de la silice, du nitrure de silicium ou du carbure de silicium.

De plus, quand le spiral est à base de céramique, il peut comporter, par exemple, du verre photostructurable, du borosilicate, de l'aluminosilicate, du verre de quartz, du zerodur, du corindon monocristallin, du corindon polycristallin, de l'alumine, de l'oxyde d'aluminium, du nitrure d'aluminium, du rubis monocristallin, du rubis polycristallin, de l'oxyde de zirconium, de l'oxyde de titane, du nitrure de titane, du carbure de titane, du nitrure de tungstène, du carbure de tungstène, du nitrure de bore ou du carbure de bore.

Enfin, quand le spiral est à base de métal, il peut comporter, par exemple, un alliage de fer comme de l'acier 15P, 20AP, 316L ou du NIVAROX CT, un alliage de cuivre comme du laiton, un alliage de nickel comme du maillechort ou du NIVAFLEX, du titane ou un de ses alliages, de l'or ou un de ses alliages, de l'argent ou un de ses alliages, du platine ou un de ses alliages, du ruthénium ou un de ses alliages, du rhodium ou un de ses alliages ou du palladium ou un de ses alliages.

Ainsi, à titre d'exemple, l'épaisseur E₂ et la raquetterie 31 sont agencés pour proposer un réglage d'une seconde par jour au résonateur 11 pour un déplacement de la raquetterie 31 compris entre 10 et 50 micromètres, comme, par exemple, 20 micromètres, le long de la zone 24 épaissie de la spire externe 26 du spiral 21.

On comprend donc, qu'outre la différence d'épaisseur de la zone 24, les deux butées 33, 35 de la raquetterie 31 sont sélectivement positionnées de part et d'autre de l'épaisseur E₂ de la zone 24 du spiral 21 et sont déplaçables selon la même direction A que la longueur de la zone 24 de la spire externe 26.

Dans l'exemple de la figure 3, la direction A forme un arc de cercle de centre C du cercle inscrit à l'ouverture 25 de la virole 23 du spiral 21. Cette configuration est obtenue car, dans l'exemple des figures 2 et 3, les deux butées 33, 35 sont déplaçables à rotation par rapport à un axe confondu avec celui de l'arbre 15. Autrement dit, le cercle inscrit à l'ouverture 25 de la virole 23 du spiral 21 visible à la figure 3 représente la section externe de l'arbre 15 au niveau de son contact avec la virole 23.

Selon un deuxième mode de réalisation visible à la figure 4, la partie de la spire du spiral 41 coopérant avec la raquetterie 31 est également la spire externe 46, et comporte au moins deux zones 42, 44, 48 de sections différentes et plus grandes que les autres spires du spiral 41 afin de régler plus finement, selon au moins deux rapports distincts, la fréquence du résonateur.

Par conséquent, dans l'exemple de la figure 4, les trois épaisseurs E₃, E₄, E₅ et la raquetterie 31 sont agencées pour proposer trois réglages d'une seconde par jour au résonateur pour un déplacement de la raquetterie 31 compris entre 10 et 50 micromètres, comme, par exemple, respectivement 10, 20 et 10 micromètres, le long respectivement des zones E₅, E₄ et E₃ épaissies de la spire externe 46 du spiral 41. Dans l'exemple illustré à la figure 4, les épaisseurs E₅, E₄ et E₃ sont respectivement 50%, 100% et 50% fois plus grande que celle E₁ du reste du spiral 41.

Ainsi, avantageusement selon les deux modes de réalisation de l'invention, une pièce d'horlogerie comportant le résonateur selon l'invention peut être développée avec la possibilité de choisir un réglage plus fin, voire universel, qui rend plus attractif l'utilisation d'un réglage par raquetterie pour le travail final de réglage à la fabrication et le réglage en après-vente.

De plus, selon une alternative non représentée, la variation d'épaisseur entre les zones E₅, E₄, E₃, E₂ et E₁ pourrait être plus progressive entre lesdites zones afin d'offrir un réglage continument variable au résonateur pour un déplacement de la raquetterie 31 entre les zones d'épaisseurs E₅, E₄, E₃, E₂ et E₁.

Bien entendu, la présente invention ne se limite pas à l'exemple illustré mais est susceptible de diverses variantes et modifications qui apparaîtront à l'homme de l'art. En particulier, l'agencement des zones 24, 42, 44, 48 et de la raquetterie 31 peut être modifié par exemple pour des questions de facilité d'implantation.

Selon une première alternative illustrée à la figure 5, l'axe C₁ de rotation de la raquetterie peut ne plus être confondu avec le centre C du cercle inscrit à l'ouverture de la virole du spiral. Comme visible à la figure 5, l'agencement sera adapté pour que les deux butées 33₁, 35₁ de la raquetterie soient sélectivement positionnées de part et d'autre de l'épaisseur de la zone 24₁ du spiral et soient déplaçables selon la même direction A₁ que la longueur de la zone 24₁ de la spire externe 26₁.

Selon une deuxième alternative illustrée à la figure 6, l'axe C₂ de rotation de la raquetterie peut même être sensiblement au centre de la zone 24₂ épaissie de la spire externe 26₂. Comme visible à la figure 6, l'agencement sera adapté pour que les deux butées 33₂, 35₂ de la raquetterie soient sélectivement positionnées de part et d'autre de l'épaisseur de la zone 24₂ du spiral et soient déplaçables selon la même direction A₂ que la longueur de la zone 24₂ de la spire externe 26₂.

Selon une troisième alternative illustrée à la figure 7, les deux butées 33₃, 35₃ de la raquetterie peuvent même être déplaçables à translation par rapport à une droite. Comme visible à la figure 7, l'agencement sera adapté pour que les deux butées 33₃, 35₃ de la raquetterie soient sélectivement positionnées de part et d'autre de l'épaisseur de la zone 24₃ du spiral et soient déplaçables selon la même direction A₃ que la longueur de la zone 24₃ de la spire externe 26₃. De plus, si la droite de translation passe par le centre C du cercle inscrit à l'ouverture de la virole du spiral, le réglage de la marche par la raquetterie ne modifie pas l'angle formé entre la sortie du spiral à la virole et le point de comptage. On comprend donc que cela apporterait un avantage chronométrique.

## Revendications

1. Résonateur (11) du type inertie-élasticité comportant un spiral (21, 41) couplé à un volant d'inertie (13) et un système de réglage de la fréquence du résonateur comportant une raquetterie (31) comprenant deux butées (33, 33₁, 33₂, 33₃, 35, 35₁, 35₂, 35₃) agencées pour coopérer avec une spire (26, 26₁, 26₂, 26₃, 46) du spiral (21, 41) afin de sélectivement choisir la longueur active du spiral (21, 41) **caractérisé en ce que** la partie de la spire (26, 26₁, 26₂, 26₃, 46) du spiral (21, 41) coopérant avec la raquetterie (31) comporte au moins une zone (24, 24₁, 24₂, 24₃, 42, 44, 48) de section plus grande que les autres spires du spiral afin d'obtenir un impact moindre de la correction de la raquetterie (31) sur la fréquence du résonateur (11) que sur la section non-épaissie du reste du spiral.

2. Résonateur (11) selon la revendication précédente, **caractérisé en ce que** la partie de la spire (26, 26₁, 26₂, 26₃, 46) du spiral (21, 41) coopérant avec la raquetterie (31) comporte au moins deux zones (24, 24₁, 24₂, 24₃, 42, 44, 48) de sections différentes et plus grandes que les autres spires du spiral afin de régler plus finement, selon au moins deux rapports distincts, la fréquence du résonateur (11).

3. Résonateur (11) selon la revendication 1 ou 2, **caractérisé en ce que** ladite au moins une zone (24, 24₁, 24₂, 24₃, 42, 44, 48) comporte une section comprise entre 1,5 et 5 fois plus grande que les autres spires du spiral (21, 41).

4. Résonateur (11) selon l'une des revendications précédentes, **caractérisé en ce que** les deux butées (33, 33₁, 33₂, 33₃, 35, 35₁, 35₂, 35₃) sont sélectivement positionnées de part et d'autre de l'épaisseur (E₂, E₃, E₄, E₅) du spiral (21, 41) et déplaçables selon la même direction (A, A₁, A₂, A₃) que la partie de la spire (26, 26₁, 26₂, 26₃, 46) du spiral (21, 41) coopérant avec la raquetterie (31).

5. Résonateur (11) selon la revendication précédente, **caractérisé en ce que** les deux butées (33, 33₁, 33₂, 33₃, 35, 35₁, 35₂, 35₃) sont déplaçables à rotation par rapport à un axe.

6. Résonateur (11) selon la revendication précédente, **caractérisé en ce que** l'axe de rotation des butées (33, 33₁, 33₂, 33₃, 35, 35₁, 35₂, 35₃) est centré sur le centre (C) du cercle inscrit à l'ouverture (25) d'une virole (23, 43) du spiral (21, 41).

7. Résonateur (11) selon la revendication 4, **caractérisé en ce que** les deux butées (33, 33₁, 33₂, 33₃, 35, 35₁, 35₂, 35₃) sont déplaçables à translation par rapport à une droite.

8. Résonateur (11) selon la revendication précédente, **caractérisé en ce que** la droite de translation des butées (33, 33₁, 33₂, 33₃, 35, 35₁, 35₂, 35₃) passe par le centre (C) du cercle inscrit à l'ouverture (25) d'une virole (23, 43) du spiral (21, 41).

9. Résonateur (11) selon l'une des revendications précédentes, **caractérisé en ce que** les deux butées (33, 33₁, 33₂, 33₃, 35, 35₁, 35₂, 35₃) sont formées par une clé (34) de raquetterie.

10. Résonateur (11) selon l'une des revendications 1 à 8, **caractérisé en ce que** les deux butées (33, 33₁, 33₂, 33₃, 35, 35₁, 35₂, 35₃) sont formées par deux goupilles de raquetterie.

11. Résonateur (11) selon l'une des revendications précédentes, **caractérisé en ce que** la raquetterie (31) et la partie de la spire (26, 26₁, 26₂, 26₃, 46) du spiral (21, 41) coopérant avec la raquetterie (31) sont agencés pour offrir un réglage d'une seconde par jour au résonateur pour un déplacement de la raquetterie (31) compris entre 10 et 50 micromètres le long de la partie de la spire (26, 26₁, 26₂, 26₃, 46) du spiral (21, 41) coopérant avec la raquetterie (31).

12. Pièce d'horlogerie comprenant un pont (14) et une platine (16) **caractérisée en ce qu'**elle comporte en outre un résonateur (11) selon l'une des revendications précédentes, la raquetterie (31) étant montée sur le pont (14) et le résonateur (11) étant monté pivotant, à l'aide d'un arbre (15), entre le pont (14) et la platine (16).

## Patentansprüche

1. Resonator (11) des Trägheits-Elastizitäts-Typs, umfassend eine Spiralfeder (21, 41), die mit einem Schwungrad (13) gekoppelt ist, und ein System zum Einstellen der Frequenz des Resonators, das eine Rückervorrichtung (31) umfasst, die zwei Anschläge (33, 33₁, 33₂, 33₃, 35, 35₁, 35₂, 35₃) zum Zusammenwirken mit einer Windung (26, 26₁, 26₂, 26₃, 46) der Spiralfeder (21, 41) aufweist, um die aktive Länge der Spiralfeder (21, 41) selektiv auszuwählen, **dadurch gekennzeichnet, dass** der Teil der Windung (26, 26₁, 26₂, 26₃, 46) der Spiralfeder (21, 41), der mit der Rückervorrichtung (31) zusammenwirkt, mindestens einen Bereich (24, 24₁, 24₂, 24₃, 42, 44, 48) mit einem größeren Querschnitt als jenem der anderen Windungen der Spiralfeder aufweist, um einen geringeren Einfluss der Korrektur der Rückervorrichtung (31) auf die Frequenz des Resonators (11) als bei dem nicht verdickten Abschnitt des Restes der Spiralfeder zu erhalten.

2. Resonator (11) nach dem vorhergehenden Anspruch, **dadurch gekennzeichnet, dass** der Teil der Windung (26, 26₁, 26₂, 26₃, 46) der Spiralfeder (21, 41), der mit der Rückervorrichtung (31) zusammenwirkt, mindestens zwei Bereiche (24, 24₁, 24₂, 24₃, 42, 44, 48) mit Querschnitten, die unterschiedlich und größer als bei den anderen Windungen der Spiralfeder sind, aufweist, um die Frequenz des Resonators (11) in mindestens zwei unterschiedlichen Verhältnissen feiner einzustellen.

3. Resonator (11) nach Anspruch 1 oder 2, **dadurch gekennzeichnet, dass** der mindestens eine Bereich (24, 24₁, 24₂, 24₃, 42, 44, 48) einen Querschnitt besitzt, der zwischen 1,5- und 5-mal größer als der der anderen Windungen der Spiralfeder (21, 41) ist.

4. Resonator (11) nach einem der vorhergehenden Ansprüche, **dadurch gekennzeichnet, dass** die beiden Anschläge (33, 33₁, 33₂, 33₃, 35, 35₁, 35₂, 35₃) selektiv beiderseits der Dicke (E₂, E₃, E₄, E₅) der Spiralfeder (21, 41) positioniert sind und in derselben Richtung (A, A₁, A₂, A₃) verschiebbar sind wie der Teil der Windung (26, 26₁, 26₂, 26₃, 46) der Spiralfeder (21, 41), der mit der Rückervorrichtung (31) zusammenwirkt.

5. Resonator (11) nach dem vorhergehenden Anspruch, **dadurch gekennzeichnet, dass** die beiden Anschläge (33, 33₁, 33₂, 33₃, 35, 35₁, 35₂, 35₃) in Bezug auf eine Achse rotatorisch verschiebbar sind.

6. Resonator (11) nach dem vorhergehenden Anspruch, **dadurch gekennzeichnet, dass** die Drehachse der Anschläge (33, 33₁, 33₂, 33₃, 35, 35₁, 35₂, 35₃) auf die Mitte (C) des Inkreises in der Öffnung (25) einer Spiralrolle (23, 43) der Spiralfeder (21, 41) zentriert ist.

7. Resonator (11) nach Anspruch 4, **dadurch gekennzeichnet, dass** die beiden Anschläge (33, 33₁, 33₂, 33₃, 35, 35₁, 35₂, 35₃) in Bezug auf eine Gerade verschiebbar sind.

8. Resonator (11) nach dem vorhergehenden Anspruch, **dadurch gekennzeichnet, dass** die Translationsgerade der Anschläge (33, 33₁, 33₂, 33₃, 35, 35₁, 35₂, 35₃) durch die Mitte (C) des Inkreises in der Öffnung (25) einer Spiralrolle (23, 43) der Spiralfeder (21, 41) verläuft.

9. Resonator (11) nach einem der vorhergehenden Ansprüche, **dadurch gekennzeichnet, dass** die beiden Anschläge (33, 33₁, 33₂, 33₃, 35, 35₁, 35₂, 35₃) durch einen Rückerschlüssel (34) gebildet sind.

10. Resonator (11) nach einem der Ansprüche 1 bis 8, **dadurch gekennzeichnet, dass** die beiden Anschläge (33, 33₁, 33₂, 33₃, 35, 35₁, 35₂, 35₃) durch zwei Sperrstifte der Rückervorrichtung gebildet sind.

11. Resonator (11) nach einem der vorhergehenden Ansprüche, **dadurch gekennzeichnet, dass** die Rückervorrichtung (31) und der Teil der Windung (26, 26₁, 26₂, 26₃, 46) der Spiralfeder (21, 41), der mit der Rückervorrichtung (31) zusammenwirkt, vorgesehen sind, eine Regulierung um eine Sekunde pro Tag für den Resonator bei einer Verschiebung der Rückervorrichtung (31) zwischen 10 und 50 µm längs des Teils der Windung (26, 26₁, 26₂, 26₃, 46) der Spiralfeder (21, 41), der mit der Rückervorrichtung (31) zusammenwirkt, zu schaffen.

12. Zeitmessgerät, umfassend eine Brücke (14) und eine Platte (16), **dadurch gekennzeichnet, dass** es ferner einen Resonator (11) nach einem der vorhergehenden Ansprüche umfasst, wobei die Rückervorrichtung (31) an der Brücke (14) montiert ist und der Resonator (11) mittels einer Welle (15) zwischen der Brücke (14) und der Platte (16) schwenkbar montiert ist.

## Claims

1. Resonator (11) of the inertia/elasticity type comprising a balance-spring (21, 41) coupled to an inertia flywheel (13) and a system for adjustment of the frequency of the resonator including an index-assembly (31) comprising two stop members (33, 33₁, 33₂, 33₃, 35, 35₁, 35₂, 35₃) arranged to cooperate with a coil (26, 26₁, 26₂, 26₃, 46) of the balance-spring (21, 41) in order to selectively choose the active length of the balance-spring (21, 41), **characterized in that** the portion of the coil (26, 26₁, 26₂, 26₃, 46) of the balance-spring (21, 41) cooperating with the index-assembly (31) includes at least one area (24, 24₁, 24₂, 24₃, 42, 44, 48) of greater cross-section than the other coils of the balance-spring so that the correction of the index-assembly (31) has less impact on the frequency of the resonator (11) than on the non-thickened cross-section of the rest of the balance-spring.

2. Resonator (11) according to the preceding claim, **characterized in that** the portion of the coil (26, 26₁, 26₂, 26₃, 46) of the balance-spring (21, 41) cooperating with the index-assembly (31) includes at least two areas (24, 24₁, 24₂, 24₃, 42, 44, 48) of different and larger cross-section than the other balance-spring coils for finer adjustment of the frequency of the resonator (11), in at least two distinct ratios.

3. Resonator (11) according to claim 1 or 2, **characterized in that** said at least one area (24, 24₁, 24₂, 24₃, 42, 44, 48) includes a cross-section comprised between 1.5 and 5 times greater than the other coils of the balance spring (21, 41).

4. Resonator (11) according to any of the preceding claims, **characterized in that** the two stop members (33, 33₁, 33₂, 33₃, 35, 35₁, 35₂, 35₃) are selectively positioned on either side of the thickness (E₂, E₃, E₄, E₅) of the balance spring (21, 41) and are movable in the same direction (A, A₁, A₂, A₃) as the portion of the coil (26, 26₁, 26₂, 26₃, 46) of the balance spring (21, 41) cooperating with the index-assembly (31).

5. Resonator (11) according to the preceding claim, **characterized in that** the two stop members (33, 33₁, 33₂, 33₃, 35, 35₁, 35₂, 35₃) are movable in rotation with respect to an axis.

6. Resonator (11) according to the preceding claim, **characterized in that** the axis of rotation of the stop members (33, 33₁, 33₂, 33₃, 35, 35₁, 35₂, 35₃) is centred on the centre (C) of the circle inscribed in the opening (25) of a collet (23, 43) of the balance-spring (21, 41).

7. Resonator (11) according to the preceding claim, **characterized in that** the two stop members (33, 33₁, 33₂, 33₃, 35, 35₁, 35₂, 35₃) are movable in translation with respect to a straight line.

8. Resonator (11) according to the preceding claim, **characterized in that** the line of translation of the stop members (33, 33₁, 33₂, 33₃, 35, 35₁, 35₂, 35₃) passes through the centre (C) of the circle inscribed in the opening (25) of a collet (23, 43) of the balance-spring (21, 41).

9. Resonator (11) according to any of the preceding claims, **characterized in that** the two stop members (33, 33₁, 33₂, 33₃, 35, 35₁, 35₂, 35₃) are formed by a balance-spring boot (34).

10. Resonator (11) according to any of claims 1 to 8, **characterized in that** the two stop members (33, 33₁, 33₂, 33₃, 35, 35₁, 35₂, 35₃) are formed by two index pins.

11. Resonator (11) according to any of the preceding claims, **characterized in that** the index-assembly (31) and the portion of the coil (26, 26₁, 26₂, 26₃, 46) of the balance-spring (21, 41) cooperating with the index-assembly (31) are arranged to offer the resonator an adjustment of one second per day for a shift of the index-assembly (31) comprised between 10 and 50 micrometers along the portion of the coil (26, 26₁, 26₂, 26₃, 46) of the balance-spring (21, 41) cooperating with the index-assembly (31).

12. Timepiece comprising a cock (14) and a plate (16), **characterized in that** the timepiece further includes a resonator (11) according to any of the preceding claims, the index-assembly (31) being mounted on the cock (14) and the resonator (11) being mounted to pivot, by means of a staff (15), between the cock (14) and the plate (16).
